# EUROPÄISCHE PATENTSCHRIFT

(11) **EP 2 808 287 B1**
(45) Veröffentlichungstag und Bekanntmachung des Hinweises auf die Patenterteilung: **27.07.2016**
(21) Anmeldenummer: 14168569.3
(22) Anmeldetag: 16.05.2014
(51) Int. Cl.: E04C 2/52, B66C 1/12, B66C 1/22, E04C 2/04, E04G 21/14, B66C 1/18

(54) **Verfahren und Vorrichtung zum Transportieren eines vorgefertigten Mauerwerkes**
Method and device for transporting prefabricated brick wall
Procédé et dispositif pour le transport d'un mur de briques préfabriqué

(30) Priorität: 27.05.2013 DE 102013209765
(43) Veröffentlichungstag der Anmeldung: 03.12.2014
(73) Patentinhaber: Rimatem GmbH, 89561 Dischingen (DE)
(72) Erfinder: Riffel, Tobias M., 89561 Dischingen (DE)
(74) Vertreter: Lorenz, Markus

(56) Entgegenhaltungen:
- DE-A1- 2 734 262
- DE-A1- 4 406 920
- DE-A1- 19 814 612
- US-A- 3 077 982
- US-A- 4 066 287

## Beschreibung

Die Erfindung betrifft eine Vorrichtung zum Transportieren eines vorgefertigten Mauerwerkes, nach der im Oberbegriff von Anspruch 1 näher definierten Art.

Eine Vorrichtung der eingangs erwähnten Art zum Herstellen eines vorgefertigten Mauerwerkes aus mehreren übereinander angeordneten Mauersteinen ist in der DE 34 32 940 A1 beschrieben. Für einen Transport zum Aufstellungsort sind nach einer Fertigstellung des Mauerwerkes ein vertikal durch das Mauerwerk geschobene Zuganker, Verbindungsstäbe aus Stahl oder dergleichen, die mit Haken zum Anheben über eine Kraneinrichtung versehen sind, vorgesehen.

Anstelle der Verwendung von Zugankern ist es aus der DE 198 14 612 A1 auch bereits bekannt, um das Mauerwerk und die wenigstens eine Traverse Bänder oder Gurte zu schlingen. Über die Aufhängeeinrichtungen in der oder den Traversen kann dann ebenfalls ein Transport des vorgefertigten Mauerwerkes erfolgen.

Nachteilig bei Verwendung von Bändern, die stets aus Stahl bestehen, ist, dass aufgrund der dabei auftretenden hohen Kräfte und Gewichte die Mauersteine durch die Stahlbänder beschädigt werden können.

Die US 3,077,982A offenbart Kantenschutzglieder in Form von Schutzstreifen für Ecksteine von auf einer Palette angeordneten Mauersteinen.

Der vorliegenden Erfindung liegt die Aufgabe zugrunde, eine Vorrichtung der eingangs erwähnten Art zu schaffen, bei der Beschädigungen der Mauersteine des vorgefertigten Mauerwerkes so weit wie möglich vermieden werden. Erfindungsgemäß wird diese Aufgabe durch die im kennzeichnenden Teil von Anspruch 1 genannten Merkmale gelöst.

Zum Transport des Mauerwerkes werden unter die unterste Steinreihe die Stahlbänder durchgeschoben, an den Längsseiten des Mauerwerks hochgezogen und über die wenigstens eine Traverse gezogen. Anschließend werden die Stahlbänder gespannt, z. B. durch Spannzangen, und zusammengeklammert. Dabei sollte eine Vorspannung mit in Summe mindestens entsprechend der Gewichtskraft der Wand eingestellt werden. Es hat sich nun herausgestellt, dass aufgrund der auftretenden hohen Kräfte insbesondere in den Umlenkbereichen der Stahlbänder Beschädigungen der dort sich befindenden Mauersteine auftreten können. Durch die erfindungsgemäßen Kantenschutzglieder, die zwischen den Mauersteinen und den Bändern angeordnet werden, wird nun vermieden, dass die Mauersteine beschädigt werden. Dies gilt insbesondere für die unterste Steinreihe. Selbstverständlich ist es jedoch auch möglich, weitere Steine, insbesondere Steine der obersten Schicht, ebenfalls mit Kantenschutzgliedern zu versehen.

Die Mauersteine, die mit den Kantenschutzgliedern versehen sind, weisen erfindungsgemäß auf ihrer unteren Auflagefläche quer zur Steinlängsrichtung verlaufenden Aussparungen oder Durchbrechungen zur Aufnahme der Kantenschutzglieder und der Bänder auf.

Dabei ist die Höhe bzw. Tiefe der Aussparung oder Durchbrechung so vorzusehen, dass zusätzlich auch noch das dazugehörige Band durchgeschoben werden kann. Vorzugsweise sind hierzu 5 -15 mm, beispielsweise 10 mm, vorzusehen.

Erfindungsgemäß kann vorgesehen sein, dass die Kantenschutzglieder jeweils mit einem horizontalen Mittelteil und seitlich daneben angeordneten in vertikaler Richtung verlaufenden bzw. abknickenden Seitenteilen versehen sind.

Eine weitere Lösungsmöglichkeit kann darin bestehen, dass die Kantenschutzglieder unter den Mauersteinen in mörtelfreien Abschnitten angeordnet werden.

Für die Kantenschutzglieder sind im Rahmen der Erfindung verschiedene Materialien möglich. Wesentlich ist lediglich, dass sie entsprechend biegsam bzw. elastisch sind. Als geeignet hierzu haben sich in der Praxis z.B. Kantenschutzglieder aus Papierkarton, Kunststoff oder Stahlblech mit einer Stärke von 2 - 4 mm und einer Breite von 20 - 60 mm als besonders geeignet herausgestellt.

Eine weitere sehr vorteilhafte Lösung der erfindungsgemäß gestellten Aufgabebesteht darin, dass anstelle der bisher verwendeten Stahlbänder Bänder oder Gurte aus Kunststoff verwendet werden.

Durch die erfindungsgemäße Verwendung von Kunststoff anstelle von Stahl können Beschädigungen von Steinen ebenfalls weitgehend vermieden werden. Diese Lösung ist sowohl unabhängig von den Kantenschutzgliedern als auch in Verbindung mit Kantenschutzgliedern möglich.

Es hat sich herausgestellt, dass die Verwendung von Kunststoffbändern oder Kunststoffgeweben zum Transportieren des Mauerwerkes möglich ist, wenn eine Reißfestigkeit von wenigstens 800 kg, vorzugsweise wenigstens 1.000 kg, vorgesehen wird. Gleichzeitig sollten die Kunststoffbänder jeweils mit einer Vorspannkraft, die wenigstens gleich oder höher ist als die Gewichtskraft des zu transportierenden Mauerwerkes, um das Mauerwerk geschlungen werden. Auf diese Weise kann das Mauerwerk ohne Beschädigungen und ohne auftretende Risse transportiert werden, da es nicht auf Zug belastet wird.

Vorteilhafte Weiterbildungen und Ausgestaltungen der Erfindung ergeben sich aus weiteren Unteransprüchen und aus dem nachfolgend anhand der Zeichnung prinzipmäßig beschriebenen Ausführungsbeispiel.

Es zeigt:
- Fig. 1: eine Vorderansicht des vorgefertigten Mauerwerkes;
- Fig. 2: eine vergrößerte Darstellung eines Steines des Mauerwerkes mit einem Kantenschutzglied im Querschnitt;
- Fig. 3: den Stein nach Fig. 2 im Schnitt nach der Linie III-III.

Die Figur 1 zeigt ein vorgefertigtes Mauerwerk 1 aus einer Vielzahl von Mauersteinen 2, die in mehreren Reihen übereinander angeordnet sind. Auf die oberste Steinreihe sind mehrere Traversen 3 hintereinander angeordnet. Die Traversen 3 können aus verschiedenen Materialien, wie z. B. Betonelementen oder auch Holz, bestehen. Die Traversen 3 sind miteinander verbunden und sind mit Befestigungs- bzw. Aufhängeeinrichtungen 4 versehen, über die das Mauerwerk 1 mit einem Hebezeug 4a zum Transport zur Baustelle verbindbar ist.

Wie aus der Figur 1 ersichtlich ist, sind mehrere Bänder 5 auf Abstand voneinander und in vertikaler Richtung verlaufend angeordnet. Die Bänder 5 bestehen aus Kunststoff und umschlingen das Mauerwerk 1 und die Traversen 3.

In den Bereichen bzw. an den Stellen, an denen die Bänder 5 unter dem Mauerwerk 1 durchgeführt wird, sind die Mauersteine 2 mit in horizontaler Richtung und quer zur Steinlängsrichtung verlaufenden Aussparungen 6 versehen. Durch die Aussparungen 6 werden Kantenschutzglieder 7 durchgeschoben. Die Kantenschutzglieder 7 weisen ein horizontales Mittelteil 8 und seitlich daneben liegende in vertikaler Richtung und nach oben gebogene Seitenteile 9 auf. Das horizontale Mittelteil 8 entspricht in seiner Länge der Steinbreite. Abgeknickt nach oben umhüllen die beiden Seitenteile 9 den Mauerstein mit der Aussparung 6. Wird nun das Band 5 zum Transportieren des fertiggestellten Mauerwerkes 1 zwischen dem Boden, auf dem sich das Mauerwerk befindet, und den Kantenschutzgliedern 7 jeweils durchgeschoben und auf beiden Seiten nach oben gezogen, so sind die Mauersteine 2 vor Ausbrechungen oder anderweitigen Beschädigungen geschützt.

Anschließend werden die Kunststoffbänder 5 gespannt und zusammengeklammert. Anstelle einer Verklammerung kann auch eine Verschweißung vorgesehen werden. Dabei wird eine Vorspannkraft aufgebracht, die wenigstens der Gewichtskraft des anzuhebenden Mauerwerkes 1 entspricht.

Eine Reiß- bzw. Zugfestigkeit der Bänder 5 ist so vorzusehen, dass das Mauerwerk 1 sicher angehoben und transportiert werden kann. Besitzt z. B. das Mauerwerk 1 ein Gewicht von 3.000 kg, so sind entsprechend z. B. drei Bänder 5 mit einer Reißfestigkeit von wenigstens 1.000 kg vorzusehen bzw. sind hierfür die einschlägigen Sicherheitsrichtlinien zu beachten.

Die Kantenschutzglieder 7 sind beim Ausführungsbeispiel aus Papierkarton gefertigt und besitzen eine Dicke von 2 - 3 mm und eine Breite von 40 mm.

Damit jeweils ein Kunststoffband 5 durch eine Aussparung 6, in der sich bereits ein Kantenschutzglied 7 befindet, durchgeschoben werden kann, sollte die Aussparung 6 eine Tiefe von ca. 10 mm besitzen.

Anstelle einer Anordnung der Kantenschutzglieder 7 und der Kunststoffbänder 5 in Aussparungen 6 von Mauersteinen, wozu die Mauersteine 2 entsprechend eingesägt oder ausgefräst werden müssen, um die Aussparungen 6 zu erhalten, können die Kantenschutzglieder 7 und die Kunststoffbänder 5 auch in mörtelfreien Abschnitten einer untersten Mörtelschichten des Mauerwerkes 1 angeordnet werden.

Im Allgemeinen wird für die Vermauerung Mörtel in einer Stärke von 10 mm aufgetragen, sodass entsprechend Freiraum freigehalten werden kann. Die Freihaltung von Mörtel kann dabei z. B. auch dadurch erfolgen, dass man bei der Erstellung der untersten Reihe von Mauersteinen in der Mörtelschicht 10 entsprechend Abstandshalter in der Breite der Kantenschutzglieder 7 anordnet. Nach Fertigstellung des Mauerwerkes 1 können dann die Abstandshalter, z. B. kleine Holzstücke, entfernt und die Kantenschutzglieder 7 nebst Kunststoffbändern 5 durch die nunmehr freigewordenen Abschnitte durchgeschoben werden.

Nachdem auf der Baustelle das vorgefertigte Mauerwerk 1 an der endgültigen Position positioniert und montiert ist, können die Bänder 5 durchtrennt und zusammen mit den Kantenschutzgliedern 7 entfernt werden.

Anstelle einer Mörtelschicht 10 kann selbstverständlich auch ein Kleber verwendet werden.

### Bezugszeichenliste:

- 1: Mauerwerk
- 2: Mauerstein
- 3: Traverse
- 4: Befestigungs- bzw. Aufhängeeinrichtung
- 4a: Hebezeug
- 5: Bänder
- 6: Aussparung
- 7: Kantenschutzglieder
- 8: Mittelteil
- 9: Seitenteil
- 10: Mörtelschicht

## Patentansprüche

1. Vorrichtung zum Transportieren eines vorgefertigten Mauerwerkes (1) mit mehreren Reihen übereinander angeordneten Mauersteine (2), wobei auf die oberste Steinreihe wenigstens eine Traverse (3) mit Aufhängeeinrichtungen (4) aufgelegt ist, wobei wenigstens zwei auf Abstand voneinander angeordnete Bänder oder Gurte (5) wenigstens annähernd vertikal um die Mauersteine (2) und die Traverse (3) geschlungen sind, **dadurch gekennzeichnet, dass** wenigstens die Mauersteine (2) der untersten Reihe, die sich im Umschlingungsbereich der Bänder oder Gurte (5) befinden, mit Kantenschutzgliedern (7) versehen sind, wobei
die Mauersteine (2), die mit den Kantenschutzgliedern (7) versehen sind, auf ihrer Auflagefläche mit quer zur Steinlängsrichtung verlaufenden Aussparungen oder Durchbrechungen (6) zur Aufnahme der Kantenschutzglieder (7) und der Bänder oder Gurte (5) versehen sind.

2. Vorrichtung nach Anspruch 1,
**dadurch gekennzeichnet, dass** die Kantenschutzglieder (7) jeweils mit einem horizontalen Mittelteil (8) und seitlich daneben angeordnete in vertikaler Richtung verlaufenden Seitenteilen (9) versehen sind.

3. Vorrichtung nach Anspruch 1,
**dadurch gekennzeichnet, dass** die Kantenschutzglieder (7) aus Papierkarton gefertigt sind.

4. Vorrichtung nach einem der Ansprüche 1 bis 3,
**dadurch gekennzeichnet, dass** die Aussparungen (6) in den Bausteinen (2) jeweils eine Tiefe von 5 - 15 mm, vorzugsweise 10 mm, aufweisen.

5. Vorrichtung nach Anspruch 1,
**dadurch gekennzeichnet, dass** die Kantenschutzglieder (7) unter den Mauersteinen (2) in mörtelfreien Abschnitten angeordnet sind.

6. Vorrichtung nach einem der Ansprüche 1 bis 5,
**dadurch gekennzeichnet, dass** die wenigstens eine Traverse (3) aus einem Betonelement oder aus Holze besteht.

7. Vorrichtung nach Anspruch 1,
**dadurch gekennzeichnet, dass** die Bänder oder Gurte (5) aus Kunststoff bestehen.

8. Vorrichtung nach Anspruch 7,
**dadurch gekennzeichnet, dass** die Kunststoffbänder (5) jeweils mit einer Vorspannkraft um das Mauerwerk (1) und die Traverse (3) geschlungen sind, die wenigstens so groß oder größer ist, als die Gewichtskraft des zu transportierenden Mauerwerkes (1).

9. Vorrichtung nach Anspruch 7 oder 8,
**dadurch gekennzeichnet, dass** Kunststoffbänder (5) jeweils wenigstens eine Reißfestigkeit von wenigstens 800 kg, vorzugsweise 1.000 kg, besitzen.

## Claims

1. Apparatus for transporting a prefabricated masonrywork structure (1) having a plurality of rows of masonry blocks (2) arranged one above the other, wherein at least one crossmember (3) with suspension devices (4) is positioned on the uppermost row of blocks, wherein at least two spaced-apart bands or straps (5) are slung at least more or less vertically around the masonry blocks (2) and the crossmember (3), **characterized in that** at least those masonry blocks (2) of the lowermost row which are located in the slinging region of the bands or straps (5) are provided with edge-protection members (7), wherein the masonry blocks (2) which are provided with the edge-protection members (7) are provided, on their bearing surface, with recesses or apertures (6) which run transversely to the longitudinal direction of the blocks and are intended for accommodating the edge-protection members (7) and the bands or straps (5).

2. Apparatus according to Claim 1,
**characterized in that**
the edge-protection members (7) are each provided with a horizontal central part (8) and vertically running side parts (9) arranged laterally alongside the central part.

3. Apparatus according to Claim 1,
**characterized in that**
the edge-protection members (7) are produced from paperboard.

4. Apparatus according to one of Claims 1 to 3,
**characterized in that**
the recesses (6) in the building blocks (2) each have a depth of 5-15 mm, preferably 10 mm.

5. Apparatus according to Claim 1,
**characterized in that**
the edge-protection members (7) are arranged in mortar-free portions beneath the masonry blocks (2).

6. Apparatus according to one of Claims 1 to 5,
**characterized in that**
the at least one crossmember (3) consists of a concrete element or of wood.

7. Apparatus according to Claim 1,
**characterized in that**
the bands or straps (5) consist of plastics material.

8. Apparatus according to Claim 7,
**characterized in that**
the plastics-material bands (5) are slung around the masonrywork structure (1) and the crossmember (3) in each case with a prestressing force which is at least as large as, or is larger than, the weight of the masonrywork structure (1) which is to be transported.

9. Apparatus according to Claim 7 or 8,
**characterized in that**
the plastics-material bands (5) each have at least a tear strength of at least 800 kg, preferably 1,000 kg.

## Revendications

1. Dispositif pour transporter un ouvrage préfabriqué (1) de maçonnerie comportant plusieurs rangées superposées de pierres de maçonnerie (2), dans lequel au moins une traverse (3) comportant des dispositifs de suspension (4) est disposée par-dessus la rangée supérieure de pierres, dans lequel au moins deux bandes ou sangles (5) au moins approximativement verticales forment une boucle autour des pierres de maçonnerie (2) et de la traverse (3), **caractérisé en ce que**, au moins les pierres de maçonnerie (2) de la rangée inférieure qui se situent dans la boucle des bandes ou sangles (5), sont équipées d'éléments de protection (7) des angles, dans lequel les pierres de maçonnerie (2) qui sont équipées des éléments de protection (7) sont pourvues de creusures ou d'évidements (6) ménagés sur leur surface d'appui, transversalement par rapport à leur direction longitudinale, pour recevoir les éléments de protection (7) des angles et/ou les bandes ou sangles (5).

2. Dispositif selon la revendication 1,
**caractérisé en ce que**,
les éléments de protection (7) sont pourvus respectivement d'une pièce centrale (8) horizontale et de pièces latérales (9), disposées à côté et orientées selon une direction verticale.

3. Dispositif selon la revendication 1,
**caractérisé en ce que**,
les éléments de protection (7) sont réalisés en carton à base de papier.

4. Dispositif selon l'une des revendications 1 à 3,
**caractérisé en ce que**,
les évidements (6) dans les pierres de maçonnerie (2) ont respectivement une profondeur de 5 - 15 mm, de préférence de 10 mm.

5. Dispositif selon la revendication 1,
**caractérisé en ce que**,
les éléments de protection (7) sont ménagés sous les pierres de maçonnerie (2), dans des segments sans mortier.

6. Dispositif selon l'une des revendications 1 à 5,
**caractérisé en ce que**,
au moins une traverse (3) est constituée d'un élément en béton ou en bois.

7. Dispositif selon la revendication 1,
**caractérisé en ce que**,
les bandes ou sangles (5) sont en matière synthétique.

8. Dispositif selon la revendication 7,
**caractérisé en ce que**,
les bandes (5) en matière synthétique sont bouclées autour de l'ouvrage (1) en maçonnerie et de la traverse (3) avec une force de pré-tension, qui est au moins aussi grande ou supérieure, à la force correspondant au poids de l'ouvrage (1) à transporter.

9. Dispositif selon l'une des revendications 7 ou 8,
**caractérisé en ce que**,
les bandes (5) en matière synthétique ont une résistance à la rupture d'au moins 800 kg, de préférence de 1.000 kg.
